# EUROPÄISCHE PATENTSCHRIFT

(11) **EP 4 310 267 B1**
(45) Veröffentlichungstag und Bekanntmachung des Hinweises auf die Patenterteilung: **22.10.2025**
(21) Anmeldenummer: 23183774.1
(22) Anmeldetag: 06.07.2023
(51) Int. Cl.: E04D 3/08, E04B 2/96

(54) **FASSADE ODER LICHTDACH MIT EINEM RIEGEL- ODER PFOSTENPROFIL**
FACADE OR SKYLIGHT WITH A MULLION OR TRANSOM PROFILE
FAÇADE OU TOIT VITRÉ AVEC UN PROFILÉ DE VERROUILLAGE OU DE POTEAU

(30) Priorität: 18.07.2022 DE 102022117885
(43) Veröffentlichungstag der Anmeldung: 24.01.2024
(73) Patentinhaber: Hydro Building Systems Lüdenscheid GmbH, 58511 Lüdenscheid (DE)
(72) Erfinder: Volkelt, Thomas, 58089 Hagen (DE); Wirth, Franziska, 58099 Hagen (DE)
(74) Vertreter: Meissner Bolte Partnerschaft mbB

(56) Entgegenhaltungen:
- EP-A1- 2 743 421
- EP-A1- 2 787 139
- EP-A1- 4 023 829
- EP-A2- 1 643 049
- EP-A2- 1 754 841
- EP-A2- 1 835 084
- DE-A1- 102014 103 950
- DE-C1- 3 742 723

## Beschreibung

Die vorliegende Erfindung betrifft eine Fassade oder ein Lichtdacht in Brandschutzausführung.

Insbesondere betrifft die Erfindung eine Dämmleiste bzw. einen Isolator für eine aus Profilen bestehende Pfosten/Riegel-Fassadenkonstruktion mit eingefassten Flächenelementen insbesondere Glasscheiben, vorzugsweise Brandschutzglasscheiben, welche dichtend an den Profilen der Riegel bzw. Pfosten der Pfosten/Riegel-Fassadenkonstruktion anlegbar sind. Dabei ist die Dämmleiste bzw. der Isolator in dem zwischen den einem Profil der Riegel bzw. Pfosten liegenden Flächenelementen gebildeten Spaltraum vorgesehen.

Aus dem Fassadenbau ist es bekannt, Pfosten/Riegel-Konstruktionen einzusetzen. Diese bestehen aus einem Metallrahmenwerk, dessen Rahmenfelder mit Glasscheiben oder anderen Füllungs- oder Flächenelementen, wie insbesondere Ausfachungen, versehen sind. Das Metallrahmenwerk setzt sich an der Gebäudeseite aus Hauptprofilen (Pfosten) und aus quer, aber auch schräg dazu erstreckenden Sprossenprofilen (Riegeln) und einer Außenseite aus die Scheibenränder abdeckenden, mit den Hauptprofilen oder den Sprossenprofilen verschraubten Deckprofilen zusammen.

Weiterhin sind insbesondere in den zwischen den Glasscheiben sich bildenden Spalträumen Isolatoren bzw. Dämmleisten vorgesehen, die aus einem nicht-metallischen Material bestehen, um so Wärmebrücken von außen nach innen zu unterbinden.

Beispielsweise betrifft die Druckschrift EP 07 02 114 A eine derartige Konstruktion, bei der zwischen den an einem Pfosten anliegenden, einen Spaltraum bildenden Glasscheiben ein Isolator bzw. Dämmkörper an dem Pfosten befestigt ist.

Von außen her ist an dem Isolator eine den Spaltraum abdeckende Druckleiste befestigt, die auf den Flächenelementen aufliegt und die unter Zwischenschaltung eine Dichtung aus Kunststoff auf den Flächenelementen aufliegt.

Eine ähnliche Fassadenkonstruktion ist auch aus der Druckschrift EP 1 452 657 A bekannt, bei der ein die Dichtung bildender Dämmblock mit den seitlichen Freiraum verkleinernden Lippen aus Kunststoff vorgesehen ist.

Druckschrift EP 1 8325 084 A offenbart eine Fassade nach dem Oberbegriff des Anspruchs 1.

Der vorliegenden Erfindung liegt die Aufgabe zu Grunde, eine Fassade oder ein Lichtdach zu schaffen, bei welcher auch im Brandfall die durch den Brand entstehende Hitze unter Berücksichtigung bestimmter Kriterien nicht zur brandabgewandten Seite dringen kann, wobei die Pfosten/Riegel-Fassadenkonstruktion der Hitze standhält.

Insbesondere soll eine Dämmleiste für den Spaltraum zwischen den Stirnseiten der Flächenelemente der Fassade bzw. des Lichtdachs angegeben werden, die sich besonders leicht und zuverlässig montieren lässt.

Die der Erfindung zu Grunde liegende Aufgabe wird durch den Gegenstand des unabhängigen Patentanspruchs 1 gelöst, wobei vorteilhafte Weiterbildungen der Erfindung in den abhängigen Ansprüchen angegeben sind.

Demgemäß betrifft die Erfindung insbesondere eine Fassade oder ein Lichtdach mit einem Riegel- und/oder Pfostenprofil, an welchem zwei beabstandete Glasanlagedichtungen vorgesehen sind, an denen jeweils ein Füllungselement insbesondere in Gestalt eines Paneels oder einer Glasscheibe anliegt. Die beiden Füllungselemente bzw. Glasscheiben sind über eine Halteleiste an der Glasanlagedichtung gehalten, wobei zwischen den Stirnseiten der Füllungselemente bzw. Glasscheiben eine Dämmleiste angeordnet ist. Die Dämmleiste ist an einer Schraubnut des Riegel- oder Pfostenprofils fixiert.

Im Hinblick auf die Dämmliste ist erfindungsgemäße vorgesehen, dass diese einen insbesondere monolithisch ausgeführten Grundkörper aus einem intumeszierenden Material aufweist. Der Grundkörper der Dämmleiste weist einen der Schraubnut zugewandten Klemmbereich mit einander gegenüberliegenden Klemmstegen auf, zwischen denen zumindest teil- und/oder bereichsweise die Schraubnut klemmend aufgenommen oder aufnehmbar ist.

Weiterhin ist erfindungsgemäß vorgesehen, dass der Grundkörper der Dämmleiste einen der Halteleiste zugewandten Haltebereich mit zwei einander gegenüberliegenden Haltestegen aufweist, zwischen denen ein Einführkanal zur Aufnahme einer in die Schraubnut eingeschraubten oder einzuschraubenden Schraube gebildet ist.

Das intumeszierende Material des Grundkörpers ist ein relativ weiches Material mit hoher Wärmedämmung, wobei aufgrund der Weichheit des Materials der Grundkörper der Dämmleiste sicher an der Schraubnut fixiert werden kann. Das weiche Material des Grundkörpers ist mit hoher Konturgenauigkeit an der Schraubnut klemmend fixierbar und kann dementsprechend mit geringen Toleranzen hergestellt werden. Insgesamt ist eine sichere Fixierung der Dämmleiste an der Schraubnut sicher gewährleistet, so dass die Dämmleiste eine hohe Wärmedämmung und einfache Montage ermöglicht. Insbesondere ist das intumeszierende Material des Grundkörpers so gewählt, dass der Grundkörper mit hoher Konturgenauigkeit an der Schraubnut klemmend fixierbar ist.

Unter dem hierin verwendeten Begriff "intumeszentes Material" ist ein Material zu verstehen, welches sich bei Wärmeeinwirkung ausdehnt oder anschwellt, so dass also eine Volumenzunahme des Grundkörpers der Dämmleiste insbesondere ohne chemische Umwandlung stattfindet. Insbesondere schäumt sich das intumeszierende Material bei Hitzeeinwirkung auf und bildet eine leichte Isolationsschicht als Hitzebremse.

Eine möglichst einfache Montage der Dämmleiste ist zudem zusätzlich gegeben, weil nach der Erfindung die Dämmleiste eine mit dem Haltebereich des Grundkörpers verbundene oder verbindbare Aufnahmeleiste aufweist, welche aus einem von dem Material des Grundkörpers verschiedenen Material, insbesondere Kunststoffmaterial, gebildet ist, wobei das Material der Aufnahmeleiste - im Vergleich zu dem Material des Grundkörpers - ein härteres Material ist.

Die Aufnahmeleiste aus dem härteren Material weist vorzugsweise einen zumindest teil- oder bereichsweise zwischen den Haltestegen des Grundkörpers insbesondere klemmend aufgenommenen oder aufnehmbaren Haltebereich und einen gegenüberliegenden Aufnahmebereich auf, welcher eine Aufnahmenut zum zumindest teil- oder bereichsweisen Aufnehmen einer in die Schraubnut eingeschraubten oder einzuschraubenden Schraube aufweist.

Dadurch, dass die Aufnahmeleiste vorzugsweise aus einem härteren Material gebildet ist, kann über den Aufnahmebereich und insbesondere über die Aufnahmenut zudem die Fixierung der Dämmleiste an der Schraubnut sicher gewährleistet werden.

Um eine sichere Fixierung der Aufnahmeleiste an dem Haltebereich des Grundkörpers der Dämmleiste zu erreichen, ist der Haltebereich vorzugsweise zumindest bereichsweise mit einer Rippenstruktur versehen.

Um zu verhindern, dass bei der Montage der Dämmleiste stegförmige Komponenten der Dämmleiste abknicken oder nicht ordnungsgemäß montiert werden, ist gemäß bevorzugten Realisierungen der erfindungsgemäßen Lösung vorgesehen, dass der Klemmbereich des Grundkörpers ohne einen zwischen den Klemmstegen zumindest teil- oder bereichsweise angeordneten und in die Schraubnut eingreifenden Haltesteg ausgeführt ist.

Alternativ hierzu ist es aber auch denkbar, dass zwischen den Klemmstegen des Grundkörpers ein in die Schraubnut zumindest teil- oder bereichsweise einführbarer Haltesteg an dem Grundkörper angeformt ist. Der Haltesteg ist vorzugsweise quer zur Einführrichtung elastisch verformbar ausgeführt. Alternativ oder zusätzlich hierzu ist es denkbar, dass der Haltesteg quer zur Einführrichtung federnd ausgeführt ist.

Gemäß einem weiteren Aspekt der Erfindung ist vorgesehen, dass der Grundkörper der Dämmleiste eine - im Vergleich zu aus dem Stand der Technik bekannten Lösungen - reduzierte Gesamtlänge aufweist, um Material für den Grundkörper der Dämmleiste einzusparen, und um insgesamt den Grundkörper stabiler auszuführen.

Im Einzelnen ist in diesem Zusammenhang vorgesehen, dass der Grundkörper der Dämmleiste eine Gesamtlänge aufweist, die zumindest im Wesentlichen der Länge der Stirnseiten der Füllungselemente entspricht, wobei die Gesamtlänge des Grundkörpers vorzugsweise in einem Bereich zwischen dem 0,9-fachen und dem 1,1-fachen der Länge der Stirnseiten der Füllungselemente liegt.

Der Grundkörper der Dämmleiste kann auch mehrteilig ausgeführt sein und aus mindestens zwei miteinander verbundenen oder verbindbaren Teilbereichen bestehen.

Um eine besonders formstabile Ausführung des Grundkörpers der Dämmleiste zu erzielen, ist gemäß vorteilhaften Weiterbildungen der Erfindung vorgesehen, dass der Grundkörper der Dämmleiste einen den Klemmbereich mit dem Haltebereich verbindenden Übergangsbereich aufweist, wobei sich der Durchmesser der Dämmleiste im Übergangsbereich in Richtung des Haltbereichs vorzugsweise kegelstumpfförmig oder konisch verjüngt.

Als intumeszierendes Material für den Grundkörper der Dämmleiste kommt insbesondere ein Material zum Einsatz, welches bei einer Temperaturentwicklung von mindestens 120 °C und vorzugsweise bei einer Temperaturentwicklung von mindestens 140 °C derart anspricht und expandiert, dass der Spaltraum zwischen den Füllungselementen selbsttätig dichtend und vorzugsweise vollständig verfüllt wird.

Vorzugsweise sollte das intumeszierende Material eine Standfestigkeit bis zu einer Temperatur von 1.000 °C aufweisen.

Nachfolgend werden exemplarische Ausführungsformen der Erfindung anhand der beiliegenden Zeichnungen näher beschrieben.

Es zeigen:
- FIG. 1: schematisch und in einer Schnittansicht eine exemplarische Ausführungsform der erfindungsgemäßen Dämmleiste in einem an einer Schraubnut eines Riegel- oder Pfostenprofils fixierten Zustand;
- FIG. 2: schematisch und in einer Schnittansicht einen Teil einer Brandschutzfassade mit einer weiteren exemplarischen Ausführungsform der erfindungsgemäßen Dämmleiste;
- FIG. 3: schematisch und in einer Schnittansicht einen Teil einer Brandschutzfassade mit einer weiteren exemplarischen Ausführungsform der erfindungsgemäßen Dämmleiste; und
- FIG. 4: schematisch und in einer Schnittansicht einen Teil einer Brandschutzfassade mit einer weiteren exemplarischen Ausführungsform der erfindungsgemäßen Dämmleiste.

Die Aufnahmeleiste 12 der erfindungsgemäßen Konstruktion ist nur in der Figur 1 gezeigt.

Eine Fassadenkonstruktion 1 in Brandschutzausführung gemäß der in den Zeichnungen gezeigten exemplarischen Ausführungsformen umfasst ein Pfosten- oder Riegelprofil 2, an dem seitliche Nuten vorgesehen sind, in die Dichtungen 3 eingezogen werden. Diese Dichtungen 3 dienen als Anlage für den Randbereich von Isolierglasscheiben 4. Die Isolierglasscheiben 4 werden an der Außenseite von einem Andruckprofil gehalten, das aus einer Profilleiste 5 und einer Dichtung gebildet wird.

Zwischen den Stirnseiten der benachbarten Isolierglasscheiben 4 befindet sich mittig eine als Isolator dienende Dämmleiste 6, welche in oder um eine Schraubnut 7 des metallischen Riegels oder Pfostens 2 ein- oder umgreift. An der Dämmleiste 6 können an der nach außen gewandten Seite weitere Dichtungen festgelegt sein, so dass ein Glasfalzbereich zwischen den Isolierglasscheiben 4 in zwei Hälften geteilt ist.

Die Dämmleiste 6 weist einen monolithisch ausgeführten Grundkörper 8 aus einem intumeszierenden Material auf. Der Grundkörper 8 der Dämmleiste 6 umfasst einen der Schraubnut 7 zugewandten Klemmbereich 9 mit einander gegenüberliegenden Klemmstegen, zwischen denen zumindest teil- und/oder bereichsweise die Schraubnut 7 klemmend aufgenommen ist.

Der Grundkörper 8 der Dämmleiste 6 weist ferner einen der Halteleiste 5 zugewandten Haltebereich 10 mit zwei einander gegenüberliegenden Haltestegen auf, zwischen denen ein Einführkanal 16 zur Aufnahme einer in die Schraubnut 7 eingeschraubten Schraube 11 gebildet ist.

Erfindungsgemäß weist die Dämmleiste 6 eine mit dem Haltebereich 10 des Grundkörpers 8 verbundene oder verbindbare Aufnahmeleiste 12 auf, welche aus einem von dem Material des Grundkörpers 8 verschiedenen Material, insbesondere Kunststoffmaterial, gebildet ist. Erfindungsgemäß ist das Material der Aufnahmeleiste 12 - im Vergleich zu dem Material des Grundkörpers 8 - ein härteres Material.

Die Aufnahmeleiste 12 selber weist einen zumindest teil- oder bereichsweise zwischen den Haltestegen 10 des Grundkörpers 8 insbesondere klemmend aufgenommenen oder aufnehmbaren Haltebereich 13 und einen gegenüberliegenden Aufnahmebereich 17 auf, welcher eine Aufnahmenut 18 zum zumindest teil- oder bereichsweisen Aufnehmen einer in die Schraubnut 7 eingeschraubten Schraube 11 aufweist. Hierbei bietet es sich an, dass der Haltebereich 13 zumindest bereichsweise mit einer Rippenstruktur 14 versehen ist.

Bei der exemplarischen Ausführungsform der erfindungsgemäßen Dämmleiste 6 ist insbesondere vorgesehen, dass der Aufnahmebereich 17 zwei voneinander beabstandete Aufnahmestege aufweist, zwischen denen die Aufnahmenut 18 gebildet ist.

Gemäß der in FIG. 1 gezeigten exemplarischen Ausführungsform der erfindungsgemäßen Dämmleiste 6 ist der Klemmbereich 9 des Grundkörpers 8 ohne einen zwischen den Klemmstegen zumindest teil- oder bereichsweise angeordneten und in die Schraubnut 7 eingreifenden Haltesteg ausgeführt.

Alternativ hierzu ist es - wie in FIG. 2 bis FIG. 4 dargestellt - denkbar, dass zwischen den Klemmstegen des Grundkörpers 8 ein in die Schraubnut 7 zumindest teil- oder bereichsweise einführbarer Haltesteg 19 an dem Grundkörper 8 angeformt ist. Der Haltesteg 19 ist insbesondere quer zur Einführrichtung elastisch verformbar ausgeführt.

Alternativ hierzu kann der Haltesteg 19 auch quer zur Einführrichtung federnd ausgeführt sein.

Die erfindungsgemäße Dämmleiste 6 zeichnet sich insbesondere dadurch aus, dass der Grundkörper 8 der Dämmleiste 6 eine Gesamtlänge aufweist, die zumindest im Wesentlichen der Länge der Stirnseiten der Isolierglasscheiben 4 entspricht. Vorzugsweise liegt die Gesamtlänge des Grundkörpers 8 in einem Bereich zwischen dem 0,9-fachen und dem 1,1-fachen der Länge der Stirnseiten der Isolierglasscheiben 4.

Wie es insbesondere der Darstellung in FIG. 1 entnommen werden kann, weist der Grundkörper 8 der Dämmleiste 6 einen den Klemmbereich 9 mit dem Haltebereich 10 verbindenden Übergangsbereich 15 auf, wobei sich der Durchmesser der Dämmleiste 6 im Übergangsbereich 15 in Richtung des Haltebereichs 10 vorzugsweise kegelstumpfförmig oder konisch verjüngt.

Das intumeszierende Material des Grundkörpers 8 der Dämmleiste 6 ist insbesondere ein Material das bei einer Temperaturentwicklung von mindestens 120 °C und vorzugsweise bei einer Temperaturentwicklung von mindestens 140 °C derart anspricht und expandiert, dass der Spaltraum zwischen den Füllungselementen 4 selbsttätig dichtend und vorzugsweise vollständig verfüllt wird. Hierbei handelt es sich um die entsprechende Ansprechtemperatur des intumeszierenden Materials.

Dabei sollte das intumeszierende Material eine Standfestigkeit bis zu einer Temperatur von etwa 1.000 °C aufweisen.

Die Erfindung ist nicht auf die in den Zeichnungen gezeigten Ausführungsformen beschränkt, sondern ergibt sich anhand einer Zusammenschau sämtlicher hierin offenbarter Merkmale.

### Bezugszeichenliste

- 1: Fassadenkonstruktion
- 2: Riegel- oder Pfostenprofil
- 3: Glasanlagedichtung
- 4: Füllungselement/Isolierglasscheibe
- 5: Halteleiste
- 6: Dämmleiste
- 7: Schraubnut
- 8: Grundkörper der Dämmleiste
- 9: Klemmbereich/Klemmstege
- 10: Haltebereich/Haltestege
- 11: Schraube
- 12: Aufnahmeleiste
- 13: Haltebereich der Aufnahmeleiste
- 14: Rippenstruktur
- 15: Übergangsbereich
- 16: Einführkanal
- 17: Aufnahmebereich
- 18: Aufnahmenut
- 19: Haltesteg

## Patentansprüche

1. Fassade oder Lichtdach (1) mit einem Riegel- oder Pfostenprofil (2), an welchem zwei beabstandete Glasanlagedichtungen (3) vorgesehen sind, an denen jeweils ein Füllungselement (4) insbesondere in Gestalt eines Paneels oder einer Glasscheibe anliegt, wobei die beiden Füllungselemente (4) über eine Halteleiste (5) an den Glasanlagedichtungen (3) gehalten sind und zwischen den Stirnseiten der Füllungselemente (4) eine Dämmleiste (6) angeordnet ist, die an einer Schraubnut (7) des Riegel- oder Pfostenprofils (2) fixiert ist, wobei die Dämmleiste (6) einen insbesondere monolithisch ausgeführten Grundkörper (8) aus einem intumeszierenden Material aufweist, wobei der Grundkörper (8) der Dämmleiste (6) einen der Schraubnut (7) zugewandten Klemmbereich (9) mit einander gegenüberliegenden Klemmstegen aufweist, zwischen denen zumindest teil- und/oder bereichsweise die Schraubnut (7) klemmend aufgenommen oder aufnehmbar ist, und wobei der Grundkörper (8) der Dämmleiste (6) einen der Halteleiste (5) zugewandten Haltebereich (10) mit zwei einander gegenüberliegenden Haltestegen aufweist, zwischen denen ein Einführkanal (16) zur Aufnahme einer in die Schraubnut (7) eingeschraubten oder einzuschraubenden Schraube (11) gebildet ist,
**dadurch gekennzeichnet, dass**
die Dämmleiste (6) eine mit dem Haltebereich (10) des Grundkörpers (8) verbundene oder verbindbare Aufnahmeleiste (12) aufweist, welche aus einem von dem Material des Grundkörpers (8) verschiedenen Material, insbesondere Kunststoffmaterial, gebildet ist, wobei das Material der Aufnahmeleiste (12) - im Vergleich zu dem Material des Grundkörpers (8) - ein härteres Material ist.

2. Fassade oder Lichtdach (1) nach Anspruch 1,
wobei die Aufnahmeleiste (12) einen zumindest teil- oder bereichsweise zwischen den Haltestegen des Grundkörpers (8) insbesondere klemmend aufgenommenen oder aufnehmbaren Haltebereich (13) und einen gegenüberliegenden Aufnahmebereich (17) aufweist, welcher eine Aufnahmenut (18) zum zumindest teil- oder bereichsweisen Aufnehmen einer in die Schraubnut (7) eingeschraubten oder einzuschraubenden Schraube (11) aufweist.

3. Fassade oder Lichtdach (1) nach Anspruch 2,
wobei der Haltebereich (13) der Aufnahmeleiste (12) zumindest bereichsweise mit einer Rippenstruktur (14) versehen ist.

4. Fassade oder Lichtdach (1) nach Anspruch 2 oder 3,
wobei der Aufnahmebereich (17) der Aufnahmeleiste (12) zwei voneinander beabstandete Aufnahmestege aufweist, zwischen denen die Aufnahmenut (18) gebildet ist.

5. Fassade oder Lichtdach (1) nach einem der Ansprüche 1 bis 4,
wobei der Klemmbereich (9) des Grundkörpers (8) ohne einen zwischen den Klemmstegen zumindest teil- oder bereichsweise angeordneten und in die Schraubnut (7) eingreifenden Haltesteg ausgeführt ist.

6. Fassade oder Lichtdach (1) nach einem der Ansprüche 1 bis 4,
wobei zwischen den Klemmstegen des Grundkörpers (8) ein in die Schraubnut (7) zumindest teil- oder bereichsweise einführbarer Haltesteg (19) an dem Grundkörper (8) angeformt ist.

7. Fassade oder Lichtdach (1) nach Anspruch 6,
wobei der Haltesteg (19) quer zur Einführrichtung elastisch verformbar ausgeführt ist, und/oder wobei der Haltesteg (19) quer zur Einführrichtung federnd ausgeführt ist.

8. Fassade oder Lichtdach (1) nach einem der Ansprüche 1 bis 7,
wobei der Grundkörper (8) der Dämmleiste (6) eine Gesamtlänge aufweist, die zumindest im Wesentlichen der Länge der Stirnseiten der Füllungselemente (4) entspricht, und wobei die Gesamtlänge des Grundkörpers (8) vorzugsweise in einem Bereich zwischen dem 0,9-fachen und dem 1,1-fachen der Länge der Stirnseiten der Füllungselemente (4) liegt.

9. Fassade oder Lichtdach (1) nach einem der Ansprüche 1 bis 8,
wobei der Grundkörper (8) der Dämmleiste (6) unterbrochen ist und aus mindestens zwei Teilbereichen besteht.

10. Fassade oder Lichtdach (1) nach einem der Ansprüche 1 bis 9,
wobei der Grundkörper (8) der Dämmleiste (6) einen den Klemmbereich (9) mit dem Haltebereich (10) verbindenden Übergangsbereich (15) aufweist, wobei sich der Durchmesser der Dämmleiste (6) im Übergangsbereich (15) in Richtung des Haltebereichs (10) vorzugsweise kegelstumpfförmig oder konisch verjüngt.

11. Fassade oder Lichtdach (1) nach einem der Ansprüche 1 bis 10,
wobei das intumeszierende Material bei einer Temperaturentwicklung von mindestens 120 °C und vorzugsweise bei einer Temperaturentwicklung von mindestens 140 °C derart anspricht und expandiert, dass der Spaltraum zwischen den Füllungselementen (4) selbsttätig dichtend und vorzugsweise vollständig verfüllt wird.

12. Fassade oder Lichtdach (1) nach einem der Ansprüche 1 bis 11,
wobei das intumeszierende Material eine Standfestigkeit bis zu einer Temperatur von 1.000 °C aufweist.

## Claims

1. Facade or skylight (1) with a mullion or transom profile (2) on which two spaced glass contact seals (3) are provided, against each of which a filling element (4), in particular in the form of a panel or a glass pane, abuts, wherein the two filling elements (4) are held on the glass contact seals (3) by means of a retaining strip (5), and an insulating strip (6) is arranged between the end faces of the filling elements (4), which insulating strip is fixed to a screw groove (7) of the mullion or transom profile (2), wherein the insulating strip (6) comprises a base body (8) in particular in a monolithic design made of an intumescent material, wherein the base body (8) of the insulating strip (6) comprises a clamping portion (9) facing the screw groove (7) with clamping webs opposite each other, between which the screw groove (7) is clamped or can be clamped at least partially and/or in areas, and wherein the base body (8) of the insulating strip (6) has a retaining portion (10) facing the retaining strip (5) with two retaining webs opposite each other, between which an insertion channel (16) is formed for receiving a screw (11) screwed or to be screwed into the screw groove (7),
**characterized in that**
the insulating strip (6) comprises a receiving strip (12) connected or connectable to the retaining portion (10) of the base body (8), which is formed from a material different from the material of the base body (8), in particular plastic material, wherein the material of the receiving strip (12) - compared to the material of the base body (8) - is a harder material.

2. Facade or skylight (1) according to claim 1,
wherein the receiving strip (12) comprises a retaining portion (13) which is at least partially or in areas received between the retaining webs of the base body (8), in particular in a clamping manner, and an opposite receiving portion (17) comprising a receiving groove (18) for receiving at least partially or in areas a screw (11) screwed or to be screwed into the screw groove (7).

3. Facade or skylight (1) according to claim 2,
wherein the retaining portion (13) of the receiving strip (12) is at least in areas provided with a rib structure (14).

4. Facade or skylight (1) according to claim 2 or 3,
wherein the receiving portion (17) of the receiving strip (12) comprises two spaced-apart receiving webs between which the receiving groove (18) is formed.

5. Facade or skylight (1) according to one of claims 1 to 4,
wherein the clamping portion (9) of the base body (8) is configured without a retaining web arranged at least partially or in areas between the clamping webs and engaging in the screw groove (7).

6. Facade or skylight (1) according to one of claims 1 to 4,
wherein a retaining web (19) is formed on the base body (8) between the clamping webs of the base body (8) which can be inserted at least partially or in areas into the screw groove (7).

7. Facade or skylight (1) according to claim 6,
wherein the retaining web (19) is designed to be elastically deformable transversely to the direction of insertion, and/or wherein the retaining web (19) is designed to be resilient transversely to the direction of insertion.

8. Facade or skylight (1) according to one of claims 1 to 7,
wherein the base body (8) of the insulating strip (6) has a total length which corresponds at least substantially to the length of the end faces of the filling elements (4), and wherein the total length of the base body (8) is preferably in a range between 0.9 times and 1.1 times the length of the end faces of the filling elements (4).

9. Facade or skylight (1) according to one of claims 1 to 8,
wherein the base body (8) of the insulating strip (6) is interrupted and consists of at least two partial portions.

10. Facade or skylight (1) according to one of claims 1 to 9,
wherein the base body (8) of the insulating strip (6) has a transition portion (15) connecting the clamping portion (9) to the retaining portion (10), wherein the diameter of the insulating strip (6) in the transition portion (15) tapers in the direction of the retaining portion (10), preferably in a truncated cone shape or conically.

11. Facade or skylight (1) according to one of claims 1 to 10,
wherein the intumescent material responds and expands at a temperature of at least 120°C and preferably at a temperature of at least 140°C in such a way that the gap between the filling elements (4) is automatically sealed and preferably completely filled.

12. Facade or skylight (1) according to any of claims 1 to 11,
wherein the intumescent material has a stability up to a temperature of 1,000 °C.

## Revendications

1. Façade ou verrière (1) comprenant un profilé de traverse ou de montant (2) au niveau duquel sont prévus deux garnitures d'étanchéité pour systèmes en verre (3) au niveau desquels un élément de remplissage (4), en particulier sous forme de panneau ou de vitre en verre, est respectivement en appui, dans laquelle les deux éléments de remplissage (4) sont maintenus par l'intermédiaire d'une barre de maintien (5) au niveau des garnitures d'étanchéité pour systèmes en verre (3), et une barre d'isolation (6), qui est fixée au niveau d'un écrou de vissage (7) du profilé de traverse ou de montant (2), est agencée entre les faces avant des éléments de remplissage (4), dans laquelle la barre d'isolation (6) présente un corps de base (8) réalisé en particulier de manière monolithique à partir d'un matériau intumescent, dans laquelle le corps de base (8) de la barre d'isolation (6) présente une zone de serrage (9) tournée vers l'écrou de vissage (7) avec des barrettes de serrage opposées, entre lesquelles l'écrou de vissage (7) est reçu ou peut être reçu, au moins en partie et/ou dans certaines zones, par serrage, et dans laquelle le corps de base (8) de la barre d'isolation (6) présente une zone de maintien (10) tournée vers la barre de maintien (5) avec deux barrettes de maintien opposées, entre lesquelles est formé un canal d'introduction (16) destiné à recevoir une vis (11) vissée ou à visser dans l'écrou de vissage (7) ;
**caractérisé en ce que**
la barre d'isolation (6) présente une barre de réception (12), reliée ou pouvant être reliée à la zone de maintien (10) du corps de base (8), qui est formée à partir d'un matériau, en particulier un matériau en plastique, différent du matériau du corps de base, dans laquelle le matériau de la barre de réception (12), par comparaison au matériau du corps de base (8), est un matériau plus dur.

2. Façade ou verrière (1) selon la revendication 1,
dans laquelle la barre de réception (12) présente une zone de maintien (13) reçue ou pouvant être reçue, au moins en partie ou dans certaines zones, en particulier par serrage, entre les barrettes de maintien du corps de base (8), et une zone de réception (17) opposée qui présente une rainure de réception (18) destinée à recevoir, en partie ou dans certaines zones, une vis (11) vissée ou à visser dans l'écrou de vissage (7).

3. Façade ou verrière (1) selon la revendication 2,
dans laquelle la zone de maintien (13) de la barre de réception (12) est pourvue, au moins dans certaines zones, d'une structure à nervures (14).

4. Façade ou verrière (1) selon la revendication 2 ou 3,
dans laquelle la zone de réception (17) de la barre de réception (12) présente deux barrettes de réception espacées l'une de l'autre entre lesquelles est formée la rainure de réception (18).

5. Façade ou verrière (1) selon l'une des revendications 1 à 4,
dans laquelle la zone de serrage (9) du corps de base (8) est réalisée sans barrette de maintien agencée, au moins en partie ou dans certaines zones, entre les barrettes de serrage et s'engageant dans l'écrou de vissage (7).

6. Façade ou verrière (1) selon l'une des revendications 1 à 4,
dans laquelle, entre les barrettes de serrage du corps de base (8), une barrette de maintien pouvant être introduite, au moins en partie ou dans certaines zones, dans l'écrou de vissage (7) est façonnée au niveau du corps de base (8).

7. Façade ou verrière (1) selon la revendication 6,
dans laquelle la barrette de maintien (19) est réalisée de manière à pouvoir être déformée élastiquement transversalement à la direction d'introduction, et/ou dans laquelle la barrette de maintien (19) est réalisée de manière élastique transversalement à la direction d'introduction.

8. Façade ou verrière (1) selon l'une des revendications 1 à 7,
dans laquelle le corps de base (8) de la barre d'isolation (6) présente une longueur totale qui correspond au moins sensiblement à la longueur des faces avant des éléments de remplissage (4), et dans laquelle la longueur totale du corps de base (8) est comprise de préférence dans une zone entre 0,9 fois et 1,1 fois la longueur des faces avant des éléments de remplissage (4).

9. Façade ou verrière (1) selon l'une des revendications 1 à 8,
dans laquelle le corps de base (8) de la barre d'isolation (6) est interrompu et est composé d'au moins deux parties.

10. Façade ou verrière (1) selon l'une des revendications 1 à 9,
dans laquelle le corps de base (8) de la barre d'isolation (6) présente une zone de transition (15) reliant la zone de serrage (9) à la zone de maintien (10), le diamètre de la barre d'isolation (6) se rétrécissant, dans la zone de transition (15) en direction de la zone de maintien (10), de préférence de manière tronconique ou conique.

11. Façade ou verrière (1) selon l'une des revendications 1 à 10,
dans laquelle le matériau intumescent réagit et se dilate lors d'un développement de température d'au moins 120° C et de préférence lors d'un développement de température d'au moins 140 °C de telle sorte que l'interstice entre les éléments de remplissage (4) est automatiquement étanché et, de préférence, entièrement comblé.

12. Façade ou verrière (1) selon l'une des revendications 1 à 11,
dans laquelle le matériau intumescent présente une résistance à une température jusqu'à 1 000 °C.
